# EUROPÄISCHE PATENTSCHRIFT

(11) **EP 1 287 753 B1**
(45) Veröffentlichungstag und Bekanntmachung des Hinweises auf die Patenterteilung: **24.11.2004**
(21) Anmeldenummer: 02013365.8
(22) Anmeldetag: 19.06.2002
(51) Int. Cl.: A24C 5/47

(54) **Übertragungsvorrichtung und Verfahren zum Übertragen von Artikeln der tabakverarbeitenden Industrie**
Transfer device and method for transferring products of the tobacco industry
Dispositif et méthode de transfert d'articles de l'industrie du tabac

(30) Priorität: 25.08.2001 DE 10141703
(43) Veröffentlichungstag der Anmeldung: 05.03.2003
(73) Patentinhaber: Hauni Maschinenbau AG, 21033 Hamburg (DE)
(72) Erfinder: Steiniger, Wolfgang, 21502 Geesthacht (DE); Oesterling, Erwin, 21509 Glinde (DE)
(74) Vertreter: Seemann, Ralph, Dr. Dipl.-Phys.

(56) Entgegenhaltungen:
- EP-A- 0 679 343
- US-A- 2 944 654
- US-A- 3 010 561
- US-A- 3 164 243
- US-A- 3 887 059
- US-A- 4 506 779

## Beschreibung

Die Erfindung betrifft eine Übertragungsvorrichtung zum Übertragen von Artikeln der Tabak verarbeitenden Industrie von einer ersten Transportvorrichtung zu einer zweiten Transportvorrichtung, wobei die Übertragungsvorrichtung verschwenkbare, mit jeweils einer Aufnahme für einen Artikel versehene, in Umfangsrichtung hintereinander angeordnete Übertragungselemente umfasst.

Die Erfindung betrifft ferner ein Verfahren zum Übertragen von Artikeln der Tabak verarbeitenden Industrie von Aufnahmen einer ersten Transportvorrichtung zu Aufnahmen einer zweiten Transportvorrichtung unter Verwendung von Übertragungselementen, die an einem Ende eine Aufnahme aufweisen.

Eine entsprechende Übertragungsvorrichtung für stabförmige Artikel ist aus der DE 31 37 223 C2, die der US 4,506,779 entspricht, bekannt. Unter Artikeln der Tabak verarbeitenden Industrie werden im Rahmen dieser Erfindung insbesondere Zigaretten, Filter, Filterstöpsel, Filterzigaretten u.ä. der Rauchwarenindustrie verstanden.

In den bekannten sog. Filteransetzmaschinen werden die zur Filterzigarettenherstellung notwendigen Einzelstücke wie Filterstäbe und Zigaretten in peripher saugende Rillen von rotierenden Förderwalzen geleitet. Die Teilung der genannten Rillen bzw. Aufnahmen beruht in gewissen Bereichen der Filteransetzmaschine auf Werten wie dem Takt der Zigarettenmaschine und dem der Stabzuführung.

Die aus der DE 31 37 223 C2 bekannte Übertragungsvorrichtung für stabförmige Artikel besteht aus zwei sich gleichzeitig drehenden Förderzylindern, die an ihrer Peripherie jeweils Einsätze unterschiedlicher Teilung für die Artikel aufweisen, und einem gegensinnig drehenden Übergangsförderzylinder, der zwischen den Förderzylindern liegt und diesen die Artikel an jeweils definierten Übertragungsstellungen entnimmt und übergibt. Es ist hierbei eine Vielzahl hebelförmiger Endstücke vorgesehen, die jeweils einen Arm mit einem Einsatz für den Artikel aufweisen. Ferner weist der Übergangsförderzylinder ein zweites Drehorgan auf, das sinngleich zum und mit der Winkelgeschwindigkeit des ersten Drehorgans um eine Achse dreht, die getrennt und parallel zur Achse des ersten Drehorgans liegt, wobei zwischen dem zweiten Drehorgan und jedem hebelförmigen Endstück Verbindungsmittel vorgesehen sind, die jeweils ein Pleuel aufweisen, das das jeweilige hebelförmige Endstück und das zweite Drehorgan aneinanderfügt. Um eine Synchronisierung an die Umlaufgeschwindigkeiten zu ermöglichen, werden die Hebel vor Aufnahme des jeweiligen Artikels zu der Übergabeposition verschwenkt, um daraufhin von dieser wegverschwenkt zu werden, so dass zunächst eine Drosselung der Geschwindigkeit gegeben ist, um eine relative Geschwindigkeit im Verhältnis von null zwischen den Übertragungselementen zu ermöglichen. Zur Abgabe eines entsprechenden Artikels auf einem sich schneller drehenden Förderzylinder wird entgegengesetzt vorgegangen und der jeweilige Hebel dergestalt verwendet, um die Geschwindigkeit des zu übergebenden Artikels an die Geschwindigkeit der diesen Artikel aufnehmenden Förderzylinder anzupassen. Die DE 31 37 223 C2 ist nicht geeignet, ein Vereinzeln von Artikeln der Tabak verarbeitenden Industrie zu ermöglichen. Ferner hat die gattungsgemäße Vorrichtung eine Art Planetengetriebe als Antrieb, das relativ verschleißanfällig und damit störanfällig ist.

Ferner ist in US-A-3 010 561 eine Vorrichtung zum Hintereinanderstaffeln von stabförmigen Artikeln, insbesondere Filterstäben, offenbart. Hierbei wird ein Filterstab an eine Mulde einer Muldenscheibe eingelegt, wobei bei der Übergabe auf beiden Seiten der Mulde deckungsgleich Mulden von Übertragungselementen sind. Nach einem zweifachen Schneiden, so dass drei Filterteile entstehen, werden die in den beweglichen Muldenteilen liegenden Filterstabteile quer zur Aufnahmemulde der Muldenscheibe zu den beiden benachbarten, d.h. einer vorauseilenden und einer nacheilenden freien Mulde, hingeschwenkt (Fig. 2, Fig. 3). Zur Bewegung der äußeren Filterstabteile sind Hebel vorgesehen, deren Ende jeweils an einer in einem Scheibenkörper drehbar gelagerten Welle befestigt ist. Jeder Hebel bzw. jedes Übertragungselement verfügt über eine eigene Schwenkachse bzw. Hebel. Die Hebel sind mittels Rollen von Kurven bzw. Kurvenkörpern derart steuerbar, dass von den beweglichen Aufnahmemuldenteilen ein Muldenteil in und das andere Muldenteil entgegen der Drehrichtung der Muldenscheibe verschwenkt wird. Nach der Verschwenkung der Muldenteile bzw. der Filterstabteile werden die versetzt zueinander angeordneten Filterstabteile zu einer hintereinander angeordneten Filterstabreihe auf der Muldenscheibe angeordnet. Anschließend werden die einreihig angeordneten Filterstabteile an eine nachgeschaltete Magazintrommel übergeben.

Es ist Aufgabe der vorliegenden Erfindung, eine gattungsgemäße Vorrichtung derart weiterzubilden, dass zum einen eine Vereinzelung bzw. Staffelung von Artikeln der Tabak verarbeitenden Industrie möglich ist, wobei das Vereinzeln bzw. Staffeln relativ schnell vonstatten gehen soll und wobei die Vorrichtung einem geringen Verschleiß und damit einem geringeren Wartungsaufwand unterliegen soll. Es ist ferner Aufgabe der vorliegenden Erfindung, ein Verfahren zum Übertragen von Artikeln der Tabak verarbeitenden Industrie anzugeben, mittels dem eine Vereinzelung oder Staffelung der Artikel möglich ist und mittels dem eine schnelle Verfahrensführung gegeben ist.

Die erfindungsgemäße Aufgabe wird durch Weiterbildung einer Übertragungsvorrichtung zum Übertragen von Artikeln der Tabak verarbeitenden Industrie von einer ersten Transportvorrichtung zu einer zweiten Transportvorrichtung gelöst, wobei die Übertragungsvorrichtung verschwenkbare, mit jeweils einer Aufnahme für einen Artikel versehene in Umfangsrichtung hintereinander angeordnete Übertragungselemente umfasst und wobei jeweils wenigstens zwei Übertragungselemente axial zueinander versetzt angeordnet sind und die Übertragungselemente um eine gemeinsame Achse verschwenkbar sind.

Durch die erfindungsgemäße Übertragungsvorrichtung ist es möglich, Artikel der Tabak verarbeitenden Industrie auf schnelle Art und Weise zu staffeln und von Transportvorrichtungen auf weitere Transportvorrichtungen zu übertragen. Im Rahmen dieser Erfindung umfasst ein Übertragungselement insbesondere einen Arm oder Stab. Die Übertragungsvorrichtung und die Transportvorrichtungen sind vorzugsweise Trommeln. Vorzugsweise ist die erste Transportvorrichtung ein Zuförderer und die zweite Transportvorrichtung ein Abförderer.

Unter axial zueinander versetzt wird im Rahmen dieser Erfindung insbesondere eine Versetzung bzw. Anordnung verstanden, bei der die Übertragungselemente in Drehachsrichtung der Übertragungselemente, sofern diese eine Drehachse aufweisen, in Achsrichtung der jeweiligen Aufnahmen der Übertragungselemente oder in Achsrichtung von stabförmigen Artikeln, die in den Aufnahmen aufgenommen sind, versetzt angeordnet sind.

Die Aufnahmen der ersten Transportvorrichtung haben in einem bevorzugten Ausführungsbeispiel einen verhältnismäßig kleinen Teilungsabstand, wohingegen die Aufnahmen der zweiten Transportvorrichtung einen verhältnismäßig großen Teilungsabstand aufweisen. Die Aufnahmen der Übertragungsvorrichtung weisen vorzugsweise eine veränderliche Teilung auf. Dieses ist durch die Verschwenkbarkeit der in Umfangsrichtung hintereinander und axial zueinander versetzt angeordneten Übertragungselemente ermöglicht. Diese Begriffe insbesondere sind so zu verstehen, dass die axial versetzt angeordneten wenigstens zwei Übertragungselemente wenigstens zwei Ebenen definieren, in denen hintereinander angeordnete Übertragungselemente angeordnet sind. Aus der Perspektive der Fig. 1 und 2 dieser Anmeldung sind zwei Ebenen von hintereinander angeordneten Übertragungselementen axial versetzt angeordnet, wobei jeweils Paare von Übertragungselementen - in den Figurenbeispielen zwei Übertragungselemente - axial versetzt angeordnet sind. Diese Ebene bzw. die Figuren müssen allerdings keine Draufsichten sein, sondern können auch Seitenansichten sein. Aus diesem Grunde sollen die Begriffe hintereinander bzw. axial versetzt nicht beschränkend zu verstehen sein. Axial versetzt bedeutet insbesondere querab zur Bewegungsebene der Übertragungsvorrichtung und hintereinander in der Bewegungsebene der Übertragungsvorrichtung.

Vorzugsweise sind die wenigstens zwei axial versetzt angeordneten Übertragungselemente unabhängig voneinander und insbesondere unterschiedlich verschwenkbar. Wenn diese bevorzugte Ausführungsform realisiert ist, kann eine sehr effektive Vereinzelung bzw. Staffelung der zu übertragenden Artikel der Tabak verarbeitenden Industrie geschehen. In den Aufnahmen der ersten Transportvorrichtung sind vorzugsweise wenigstens zwei übereinander oder axial fluchtend angeordnete Artikel vorgesehen, die bspw. kurz vor dem Übergabebereich entsprechend in zwei Artikeln aus einem Artikel bspw. doppelter Gebrauchslänge zerteilt wurden oder während bzw. kurz nach der Übergabe zerteilt werden.

Wenn vorzugsweise die jeweils axial versetzt liegenden Übertragungselemente Ebenen definieren, wobei je Ebene ein Kurvenkörper vorgesehen ist, mittels dem die Übertragungselemente einer dem Kurvenkörper zugeordneten Ebene verschwenkbar sind, ist eine Übertragungsvorrichtung realisierbar, die nur einem geringen Verschleiß unterliegt.

Vorzugsweise umfasst die Übertragungsvorrichtung eine drehbare Trommel, mittels der eine besonders einfache Ausgestaltung der Erfindung ermöglicht ist. Wenn wenigstens ein Kurvenkörper derart ausgestaltet ist, dass bei einer Bewegung der Übertragungselemente hin zu einer ersten Übergabestation, bei der ein Aufnehmen von Artikeln durch Übertragungselemente der Übertragungsvorrichtung ermöglicht ist, die Übertragungselemente in Drehrichtung oder in Richtung der ersten Übergabestation verschwenkbar sind, ist eine schnelle Übertragungsvorrichtung realisierbar. Insbesondere ist es möglich, einen größeren Teilungsabstand der Aufnahmen der Übertragungsvorrichtung im Vergleich zu den Aufnahmen der ersten Transportvorrichtung vorzusehen. Unter Teilungsabstand wird der Abstand von zwei Aufnahmen verstanden, der ein ganzzahliges Vielfaches von π sein kann. Durch die Verschwenkbarkeit der Übertragungselemente der Übertragungsvorrichtung ist ein variabler Teilungsabstand bzw. ein variabler Abstand der Aufnahmen der hintereinander angeordneten Übertragungselemente bzw. der axial versetzten Übertragungselemente möglich.

Vorzugsweise ist der wenigstens eine Kurvenkörper derart ausgestaltet, dass die Übertragungselemente nach der Übergabe in der ersten Übergabestation entgegen der Drehrichtung verschwenkbar sind. Durch diese Maßnahme ist es möglich, die Artikel auf die zweite Transportvorrichtung zu übergeben, die selbst eine größere Teilung aufweist als die erste Transportvorrichtung. Wenn in einem bevorzugten Ausführungsbeispiel die Kurvenkörper derart ausgestaltet sind, dass wenigstens teilweise eine asynchrone Bewegung der Übertragungselemente ermöglicht ist, ist es auf einfache Weise möglich, von einem vorgegebenen Teilungsabstand der ersten Transportvorrichtung zu einem anderen Teilungsabstand der zweiten Transportvorrichtung stabförmige Artikel zu transportieren bzw. zu übergeben. Wenn das wenigstens eine Übertragungselement bei einer Bewegung hin zu einer zweiten Übergabestation, bei der eine Abgabe von Artikeln durch die Übertragungselemente ermöglicht ist, in Richtung der zweiten Übergabestation verschwenkbar ist, so dass eine Staffelung der Artikel ermöglicht ist, ist eine besonders schnelle Übertragung möglich.

Eine besonders elegante Ausführungsform ist dann gegeben, wenn die den Ebenen zugeordneten Kurvenkörper zumindest im Bereich der ersten Übergabestation identisch geformt sind. Hierdurch ist eine synchrone Bewegung der übereinander angeordneten Übertragungselemente bzw. Paaren von Übertragungselementen möglich.

Wenn vorzugsweise die Kurvenkörper derart ausgestaltet sind, dass eine unterschiedliche Verschwenkung der axial versetzt angeordneten Übertragungselemente wenigstens im Bereich einer zweiten Übergabestation möglich ist, ist eine besonders elegante Staffelung der wenigstens zwei axial fluchtend angeordneten Artikel, die sich in den Aufnahmen der ersten Transportvorrichtung befinden, möglich. Bei zwei axial fluchtend angeordneten Artikeln werden die Übertragungselemente im Bereich der zweiten Übergabestation in Drehrichtung auseinander gezogen. Bei drei axial fluchtend angeordneten Artikeln kann bspw. das mittlere Übertragungselement radial, wenn die Übertragungsvorrichtung eine Trommel ist, zum Trommelmittelpunkt ausgerichtet sein. Die beiden weiteren Übertragungselemente werden dann in Bewegungsrichtung vor und hinter dieses mittlere Übertragungselement verschwenkt.

Die Aufgabe wird ferner durch eine Staffeleinrichtung zum Staffeln von stabförmigen Artikeln der Tabak verarbeitenden Industrie, umfassend wenigstens eine Transportvorrichtung mit Aufnahmen für jeweils wenigstens zwei axial fluchtende stabförmige Artikel und eine zweite Transportvorrichtung mit Aufnahmen für jeweils einen stabförmigen Artikel gelöst, die dadurch weitergebildet ist, dass eine Übertragungsvorrichtung zwischen der ersten Transportvorrichtung und der zweiten Transportvorrichtung vorgesehen ist, mit Übertragungselementen zum Aufnehmen der wenigstens zwei axial fluchtenden Artikel und zum gestaffelten Abgeben der Artikel, wobei die Übertragungselemente um eine gemeinsame Achse verschwenkbar sind. Das Aufnehmen der wenigstens zwei axial fluchtenden Artikel geschieht im Bereich einer ersten Übergabestation und das Abgeben im Bereich einer zweiten Übergabestation. Vorzugsweise ist die erste Transportvorrichtung ein Zuförderer und die zweite Transportvorrichtung ein Abförderer. Die Übertragungsvorrichtung ist vorzugsweise ein umlaufender Endlosförderer. Ferner vorzugsweise sind sowohl die Transportvorrichtungen als auch der umlaufende Endlosförderer Trommeln.

In einer bevorzugten Ausführungsform ist eine Fluchtungsvorrichtung zum queraxialen Fluchten der in die zweite Transportvorrichtung abgegebenen Artikel vorgesehen. Diese Fluchtungsvorrichtung ist vorzugsweise im Bereich der zweiten Transportvorrichtung vorgesehen und ist bspw. eine Wand, die in Eingriff mit den Artikeln gebracht werden kann, um diese auszurichten. Vorzugsweise ist die Übertragungsvorrichtung in der Staffeleinrichtung wie vorstehend beschrieben, ausgebildet.

Vorzugsweise ist eine Maschine zur Herstellung von länglichen Produkten der Tabak verarbeitenden Industrie mit wenigstens einer Übertragungsvorrichtung und/oder einer Staffeleinrichtung der vorbeschriebenen Art versehen. Die Übertragungsvorrichtung findet insbesondere Verwendung in einer sog. MAX der Anmelderin. Eine derartige Filteransetzmaschine der Anmelderin ist an sich bekannt. Eine entsprechend mit einer erfindungsgemäßen Übertragungsvorrichtung versehene MAX der Anmelderin, die eine Filteransetzmaschine ist, könnte vorzugsweise dazu dienen, Multisegmentfilter herzustellen. Eine weitere Verwendung der Übertragungsvorrichtung ist in Filterherstellungsmaschinen zur Herstellung von Mehrfachfiltern vorgesehen. Bei derartigen Maschinen handelt es sich bspw. um eine MULFI der Anmelderin. Unter Mehrfachfiltern werden Filter verstanden, die aus mindestens zwei axial hintereinander angeordneten Filterstäben bzw. Filterstöpseln besteht.

Erfindungsgemäß werden mehrere in Umfangsrichtung einer Übertragungsvorrichtung hintereinander angeordnete Übertragungselementgruppen, die jeweils wenigstens zwei axial zueinander versetzt angeordnete verschwenkbare Übertragungselemente, die um eine gemeinsame Achse verschwenkbar sind, umfassen, zum Übertragen von stabförmigen Artikeln der Tabak verarbeitenden Industrie verwendet. Die Übertragungselementgruppen können auch Übertragungselementpaare sein, wobei insbesondere zwei oder mehr Artikel durch die Übertragungselementgruppe übertragen werden können. Die Übertragungselementgruppen dienen insbesondere dazu, Artikel der Tabak verarbeitenden Industrie von einer Trommel zu einer weiteren Trommel zu übertragen und vorzugsweise dienen diese auch dazu, die Artikel entsprechend zu staffeln bzw. weiter zu vereinzeln.

Vorzugsweise sind die Übertragungselemente einer Gruppe unabhängig voneinander verschwenkbar.

Die Erfindung wird ferner durch ein Verfahren zum Übertragen von stabförmigen Artikeln der Tabak verarbeitenden Industrie von Aufnahmen einer ersten Transportvorrichtung zu Aufnahmen einer zweiten Transportvorrichtung unter Verwendung von Übertragungselementen, die an einem Ende eine Aufnahme aufweisen, gelöst, wobei die folgenden Verfahrensschritte umfasst sind:
- Transportieren der Artikel in den Aufnahmen der ersten Transportvorrichtung in den Bereich einer ersten Übergabestation,
- Übergabe der Artikel in die Aufnahmen der Übertragungselemente, die sich im Bereich der ersten Übergabestation befinden,
- Transportieren der Artikel in den Bereich einer zweiten Übergabestation,
- Übergabe der Artikel in die Aufnahmen der zweiten Transportvorrichtung,
wobei bei der Übergabe der Artikel in der ersten Übergabestation jeweils wenigstens zwei axial fluchtend angeordnete Artikel in wenigstens zwei axial versetzt angeordnete Übertragungselemente übergeben werden, und zum Übergeben der Artikel an die zweite Transportvorrichtung die Aufnahmen der axial fluchtend angeordneten Übertragungselemente voneinander wegbewegt werden, wobei die Übertragungselemente um eine gemeinsame Achse verschwenkt werden.

Durch das erfindungsgemäße Verfahren ist eine schnelle Verfahrensführung zum Staffeln von Artikeln der Tabak verarbeitenden Industrie möglich. Wenn vorzugsweise die voneinander wegbewegten Aufnahmen in einem Abstand voneinander wegbewegt wurden, die einem Teilungsabstand der Aufnahmen der zweiten Transportvorrichtung entspricht, ist eine besonders schnelle Übergabe und Anpassung an die zweite Transportvorrichtung möglich. Vorzugsweise werden die voneinander wegbewegten Aufnahmen der Übertragungselemente beim Zuführen der Aufnahmen der Übertragungselemente, die axial versetzt angeordnet sind, in die erste Übergabestation zueinander hinbewegt, bis diese miteinander fluchten. Durch diese erfindungsgemäße Weiterbildung ist eine besonders gesicherte Übernahme der Artikel von der ersten Transportvorrichtung möglich.

Vorzugsweise werden die Artikel in in Umfangsrichtung der zweiten Transportvorrichtung benachbarte Aufnahmen übergeben. Wenn die in die zweite Transportvorrichtung zu übergebenden Artikel im folgenden queraxial gefluchtet werden, können diese bspw. auf einfache Art und Weise in der Filteransetzmaschine weiter verwendet werden, um bspw. zwischen zwei mit Zigarettenpapier umhüllte Tabakstockabschnitte gesetzt zu werden.

Die Erfindung wird nachstehend ohne Beschränkung des allgemeinen Erfindungsgedankens anhand von Ausführungsbeispielen unter Bezugnahme auf die Zeichnungen beschrieben, auf die im übrigen bezüglich aller im Text nicht näher erläuterten erfindungsgemäßen Einzelheiten ausdrücklich verwiesen wird. Es zeigen:
- Fig. 1: eine schematische Draufsicht auf drei Trommeln sowie im rechten Bereich die relative Positionierung von entsprechenden Filterstöpseln,
- Fig. 2: einen vergrößerten Ausschnitt aus der Fig. 1 in detaillierter Darstellung,
- Fig. 3: eine Querschnittsdarstellung durch eine erfindungsgemäße Staffeltrommel,
- Fig. 4a: eine schematische Seitenansicht eines Hebelarms mit Kurvenrollen, und
- Fig. 4b: eine schematische Draufsicht der Elemente aus Fig. 4a.

In den folgenden Figuren sind dieselben Bezugsziffern für gleiche Elemente verwendet worden, so dass von einer erneuten Vorstellung der jeweiligen Elemente abgesehen wird.

In Fig. 1 ist im linken Bereich schematisch eine Draufsicht auf drei Trommeln dargestellt, wobei die mittlere Trommel eine erfindungsgemäße Übertragungsvorrichtung schematisch darstellen soll. Es werden Filterstöpsel 10, die aus einem Doppelfilterstöpsel 11 durch Hinzufügen eines Schnitts 19 durch ein Kreismesser 12 erzeugt werden, in Aufnahmen 16 einer Transporttrommel 13 bewegt. In der Fig. 1 sind von dem über die Transporttrommel 13 verteilten Aufnahmen nur fünf dargestellt. Es soll sich bei der Transporttrommel 13 vorgestellt werden, dass diese um den ganzen Umfang herum mit Aufnahmen 16 versehen ist. Die Aufnahmen 16 nehmen jeweils zwei übereinander liegende Filterstöpsel 10 auf. In der Bewegungsrichtung, die durch einen Pfeil dargestellt ist, vor dem Kreismesser 12, sind Doppelfilterstöpsel 11 in den Aufnahmen aufgenommen. Unter Doppelfilterstöpsel 11 werden Filterstöpsel doppelter Gebrauchslänge verstanden. Das Kreismesser 12 schneidet diese Doppelfilterstöpsel 11 in zwei Filterstöpsel 10.

Die Filterstöpsel bzw. Doppelfilterstöpsel werden durch Saugluft in den Aufnahmen gehalten. Im Übergabebereich 52 werden die zwei übereinander liegenden Filterstöpsel 10 in eine Übergabetrommel und genauer ausgedrückt in Aufnahmen 16 von Schwenkarmen 17a und 17b, die übereinander liegend angeordnet sind, übergeben. Auch in diesem Fall wird Saugluft verwendet, um die Filterstöpsel 10 in den Aufnahmen zu halten. Die Schwenkarme 17a und 17b sind verschwenkbar ausgestaltet. Die beiden übereinander liegenden Filterstöpsel 10 werden dann in Drehrichtung 54 in einen zweiten Übergabebereich 53 transportiert. Zunächst einmal ist die Bewegung der beiden Schwenkarme 17a und 17b und damit auch die des oberen Filterstöpsels 10b und des unteren Filterstöpsels 10a gleich. Im unteren Bereich der Übergabetrommel 14 werden der obere Schwenkarm 17b und der untere Schwenkarm 17a in unterschiedliche Richtungen verschwenkt, um einen Eingriff bzw. ein Übergeben der Filterstöpsel 10a und 10b in benachbarte Aufnahmen 16 der Ausrichttrommel 15 bzw. Staffeltrommel 15 zu ermöglichen. Dieser Vorgang wird mit Bezugnahme auf Fig. 2 noch im weiteren Verlauf genauer beschrieben.

Auf der rechten Seite der Fig. 1 ist schematisch die relative Position der Doppelfilterstöpsel 11 bzw. Filterstöpsel 10 dargestellt. In der Position a) ist ein Doppelfilterstöpsel 11 noch relativ weit oben bzw. schematisch in Fig. 1 weit rechts dargestellt. Im weiteren Verlauf des Zuführens des Doppelfilterstöpsels 11 in den Bereich des Kreismessers 12 wird dieser in die Verarbeitungs- bzw. Schneideebene befördert. In der Position f) ist schon ein Schnitt 19 in dem Doppelfilterstöpsel 11 angebracht, so dass zwei Filterstöpsel 10, nämlich ein oberer Filterstöpsel 10b und ein unterer Filterstöpsel 10a, erzeugt wurden. Von Position g) zu Position h) wird der Abstand der Filterstöpsel vergrößert. In der Position i) ist schon eine gewisse Verschwenkung der beiden Filterstöpsel 10 vorgenommen worden. In der Position j) ist eine maximale Verschwenkung erfolgt. In der Position k) ist dargestellt, dass die beiden Filterstöpsel 10 in einem Abstand voneinander angeordnet sind, die dem Teilungsabstand der Aufnahmen 16 der Ausrichttrommel 15 entspricht. In Position 1) sind die beiden Filterstöpsel in einer Linie hintereinander bzw. axial fluchtend ausgerichtet worden.

In Fig. 2 ist der Übergabevorgang bzw. die Übergabetrommel 14 im Detail dargestellt. Insbesondere ist hier dargestellt, dass die Schwenkarme 17a und 17b mit jeweiligen Topfkurvenkörpern 21a und 21b über Kurvenrollen 22a und 22b in Eingriff stehen. Die Kurven 20a und 20b stimmen im Wesentlichen überein, so dass eine parallele Verschwenkung der Schwenkarme 17a und 17b in einem großen Teil der Bewegung der Übergabetrommel 14 gegeben ist.

Nur im unteren Bereich unterscheidet sich die Kurve vorne 20b von der Kurve hinten 20a, so dass die Schwenkarme sich unterschiedlich verschwenken. Mit 25 ist die Teilung der Ausrichttrommel 15 dargestellt. Der Teilungsabstand ist hier bspw. 6 π, wohingegen der Teilungsabstand der Transporttrommel 13 bspw. 4 π ist. Die Teilung der Übergabetrommel 14 ist im Mittel 8 n. Die Übergabetrommel rotiert bspw. mit ca. 210 Umdrehungen / min. Die Kurvenrollen drehen sich bspw. mit 1.600 Umdrehungen / min. Die Kurvenrollen 22a und 22b sind in deren Zentrum mit dem Drehzentrum der Schwenkarme 17a und 17b durch einen Hebelarm 39 verbunden.

In Fig. 3 ist die Übergabetrommel im Querschnitt dargestellt. Auf dem Lagerbolzen 31 ist die Nabe 33 mit Lagerung 32 und dem Antriebselement 34 drehbar angeordnet. Der Verbindungsflansch 35 verbindet konzentrisch zwei spiegelbildlich miteinander verbundene Trommelkörper 36. In den Trommelkörpern 36 befinden sich konzentrisch mit gleichem Abstand angeordnet wälzgelagerte Schwenkarme 17a und 17b. Auf dem zweiten Wellenende der Schwenkarme sind Hebelarme 39 mit Kurvenrollen 22b für die Kurvenrolle vorne und 22a für die Kurvenrolle hinten befestigt. Über Kurvenbahnen 20a und 20b in den Topfkurvenkörpern 21a und 21b werden die erforderlichen Schwenkbewegungen der Schwenkarme zur Produktübernahme und Produktübergabe eingeleitet. Der Kurvenkörper 21b ist mit einer einstellbaren Topfkurvenarretierung 41 zur Kurvenbahn 21a ausrichtbar.

Die für den Transport erforderliche Haltekraft wird mit Vakuum erzeugt. Hierzu sind Saugluftbohrungen 18 vorgesehen, die das Produkt bzw. in diesem Ausführungsbeispiel den Filterstöpsel 10a bzw. 10b mit der Saugseite eines geeigneten Gebläses verbindet. Die Saugluftbohrung 42 bzw. der Luftstrom wird mit Hilfe des Saugluftsteuerkörpers 43 in den Bereichen der Produktübernahme und Produktübergabe ein- bzw. ausgeschaltet. Eine entsprechende Steuerung ist dem Fachmann bekannt. Der Deckel 44 für den Luftkasten, der Deckel 45 für den Getriebekasten und die Montageplatte 46 dienen der Bildung eines schmiermitteldichten Antriebsgehäuses und der externen Luftführung. Es sind au-Berdem noch Dichtungen 47 vorgesehen, die die Saugluft bzw. das Vakuum entsprechend abdichten. Ferner sind noch Lager 37 vorgesehen, auf denen die entsprechenden damit angrenzenden Elemente gelagert sind. Die Hebelarme 39 sind mittels Klemmschrauben 38 befestigbar.

Fig. 4a zeigt eine schematische Seitenansicht eines Hebelarms 39 mit entsprechenden Kurvenrollen 22a bzw. 22b.

Fig. 4b zeigt eine Draufsicht auf das Element der Fig. 4a, wobei angedeutet ist, dass die Kurvenrollen 22a bzw. 22b etwas axial versetzt angeordnet sind. Es sind ferner Kugellager 49 dargestellt, um die die Kurvenrollen 22a bzw. 22b drehbar gelagert sind. Es ist ferner sowohl in Fig. 4a als auch in Fig. 4b die Achse 48 dargestellt.

Zur Übernahme von geschnittenen Stäben bzw. Zigaretten oder Filterstöpseln doppelter Gebrauchslänge von einer Trommel mit kleiner Teilung auf eine Trommel mit veränderbarer Teilung werden Muldenpaare der letztgenannten Trommel auf dem Weg zur Übernahme der Stäbe in Drehrichtung und während und nach der Übernahme entgegengesetzt zur Drehrichtung der Trommel verschwenkt, bis die stabförmigen Artikel die Aufnahmeöffnungen der Trommel mit der kleinen Teilung vollständig verlassen haben. Danach werden die Muldenpaare in Drehrichtung verschwenkt bis zur radialen Ausrichtung zur Übernahmetrommel. Die Mulden der Muldenpaare werden zur Übergabe der Stäbe einfacher Gebrauchslänge an eine Ausrichttrommel relativ zueinander in entgegengesetzte Richtung verschwenkt. Die Verschwenkung wird so lange ausgeführt, bis der Abstand der Stäbe dem Teilungsabstand der zweiten Transporttrommel bzw. der Ausrichttrommel 15 entspricht. Die Stäbe werden dann an die Ausrichttrommel übergeben.

### Bezugszeichenliste

- 10: Filterstöpsel
- 10a: oberer Filterstöpsel
- 10b: unterer Filterstöpsel
- 11: Doppelfilterstöpsel
- 12: Kreismesser
- 13: Transporttrommel
- 14: Übergabetrommel
- 15: Ausrichttrommel
- 16: Aufnahme
- 17a: Schwenkarm oben
- 17b: Schwenkarm unten
- 18: Saugkanal
- 19: Schnitt
- 20a: Kurve vorne
- 20b: Kurve hinten
- 21a: Topfkurvenkörper vorne
- 21b: Topfkurvenkörper hinten
- 22a: Kurvenrolle vorne
- 22b: Kurvenrolle hinten
- 25: Teilung
- 26: Fluchtungsvorrichtung
- 31: Lagerbolzen
- 32: Lagerung
- 33: Nabe
- 34: Antriebselement
- 35: Verbindungsflansch
- 36: Trommelkörper
- 37: Lager
- 38: Klemmschraube
- 39: Hebelarm
- 40: Ringspalt
- 41: Topfkurvenarretierung
- 42: Saugluftbohrung
- 43: Saugluftsteuerkörper
- 44: Deckel für Luftkasten
- 45: Deckel für Getriebekasten
- 46: Montageplatte
- 47: Dichtung
- 48: Achse
- 49: Kugellager
- 50: erste Ebene
- 51: zweite Ebene
- 52: erste Übergabestation
- 53: zweite Übergabestation
- 54: Drehrichtung
- a) bis l): relative Filterstöpselpositionen

## Patentansprüche

1. Übertragungsvorrichtung (14) zum Übertragen von Artikeln (10, 11) der Tabak verarbeitenden Industrie von einer ersten Transportvorrichtung (13) zu einer zweiten Transportvorrichtung (15), wobei die Übertragungsvorrichtung (14) verschwenkbare, mit jeweils einer Aufnahme (16) für einen Artikel (10, 11) versehene, in Umfangsrichtung hintereinander angeordnete Übertragungselemente (17a, 17b) umfasst, **dadurch gekennzeichnet, dass** jeweils wenigstens zwei Übertragungselemente (17a, 17b) axial zueinander versetzt angeordnet sind, wobei die Übertragungselemente (17a, 17b) um eine gemeinsame Achse (48) verschwenkbar sind.

2. Übertragungsvorrichtung (14) nach Anspruch 1, **dadurch gekennzeichnet, dass** die wenigstens zwei axial versetzt angeordneten Übertragungselemente (17a, 17b) unabhängig voneinander verschwenkbar sind.

3. Übertragungsvorrichtung (14) nach Anspruch 1 oder 2, **dadurch gekennzeichnet, dass** die jeweils axial versetzt liegenden Übertragungselemente (17a, 17b) Ebenen (50, 51) definieren, wobei je Ebene (50, 51) ein Kurvenkörper (21a, 21b) vorgesehen ist, mittels dem die Übertragungselemente (17a, 17b) einer dem jeweiligen Kurvenkörper (21a, 21b) zugeordneten Ebene (50, 51) verschwenkbar sind.

4. Übertragungsvorrichtung (14) nach einem der Ansprüche 1 bis 3, **dadurch gekennzeichnet, dass** diese eine drehbare Trommel (14) umfasst.

5. Übertragungsvorrichtung (14) nach Anspruch 3 oder 4, **dadurch gekennzeichnet, dass** wenigstens ein Kurvenkörper (21a, 21b) derart ausgestaltet ist, dass bei einer Bewegung der Übertragungselemente (17a, 17b) hin zu einer ersten Übergabestation (52), bei der ein Aufnehmen von Artikeln (10, 11) durch Übertragungselemente (17a, 17b) der Übertragungsvorrichtung ermöglicht ist, die Übertragungselemente (17a, 17b) in Drehrichtung (54) oder in Richtung der ersten Übergabestation (52) verschwenkbar sind.

6. Übertragungsvorrichtung (14) nach Anspruch 5, **dadurch gekennzeichnet, dass** der wenigstens eine Kurvenkörper (21 a, 21b) derart ausgestaltet ist, dass die Übertragungselemente (17a, 17b) während der Übergabe (52) entgegengesetzt zur Drehrichtung (54) verschwenkbar sind.

7. Übertragungsvorrichtung (14) nach einem oder mehreren der Ansprüche 3 bis 6, **dadurch gekennzeichnet, dass** die Kurvenkörper (21 a, 21 b) derart ausgestaltet sind, dass wenigstens teilweise eine asynchrone Bewegung der Übertragungselemente (17a, 17b) ermöglicht ist.

8. Übertragungsvorrichtung (14) nach Anspruch 7, **dadurch gekennzeichnet, dass** wenigstens ein Übertragungselement (17a, 17b) bei einer Bewegung hin zu einer zweiten Übergabestation (53), bei der eine Abgabe von Artikeln (10a, 10b) durch die Übertragungselemente (17a, 17b) ermöglicht ist, in Richtung der zweiten Übergabestation (53) verschwenkbar ist, so dass eine Staffelung der Artikel (10a, 10b) ermöglicht ist.

9. Übertragungsvorrichtung (14) nach einem oder mehreren der Ansprüche 5 bis 8, **dadurch gekennzeichnet, dass** die den Ebenen (50, 51) zugeordneten Kurvenkörper (21a, 21b) zumindest im Bereich der ersten Übergabestation (52) identisch geformt sind.

10. Staffeleinrichtung zum Staffeln von stabförmigen Artikeln (10, 11) der Tabak verarbeitenden Industrie, umfassend wenigstens eine erste Transportvorrichtung (13) mit Aufnahmen für jeweils wenigstens zwei axial fluchtende stabförmige Artikel und eine zweite Transportvorrichtung (15) mit Aufnahmen für jeweils einen stabförmigen Artikel, **dadurch gekennzeichnet, dass** eine Übertragungsvorrichtung (14) zwischen der ersten Transportvorrichtung (13) und der zweiten Transportvorrichtung (15) vorgesehen ist, mit Übertragungselementen (17a, 17b) zum Aufnehmen der wenigstens zwei axial fluchtenden Artikel (10, 10a, 10b) und zum gestaffelten Abgeben der Artikel (10a, 10b), wobei die Übertragungselemente (17a, 17b) um eine gemeinsame Achse (48) verschwenkbar sind.

11. Staffeleinrichtung nach Anspruch 10, **dadurch gekennzeichnet, dass** eine Fluchtungsvorrichtung (26) zum queraxialen Fluchten der in die zweite Transportvorrichtung (15) abgegebenen Artikel (10a, 10b) vorgesehen ist.

12. Staffeleinrichtung nach Anspruch 10 oder 11, **dadurch gekennzeichnet, dass** die Übertragungsvorrichtung (14) gemäß einem oder mehreren der Ansprüche 1 bis 9 ausgebildet ist.

13. Maschine zur Herstellung von stabförmigen Produkten der Tabak verarbeitenden Industrie mit wenigstens einer Übertragungsvorrichtung (14) nach einem oder mehreren der Ansprüche 1 bis 9 und/oder mit wenigstens einer Staffeleinrichtung nach einem der Ansprüche 10 bis 12.

14. Verwendung von mehreren in Umfangsrichtung einer Übertragungsvorrichtung hintereinander angeordneten Übertragungselementgruppen zum Übertragen von stabförmigen Artikeln (10, 11) der Tabak verarbeitenden Industrie, wobei die Übertragungselementgruppen jeweils wenigstens zwei axial zueinander versetzt angeordnete verschwenkbare Übertragungselemente (17a, 17b) umfassen, wobei die Übertragungselemente (17a, 17b) um eine gemeinsame Achse (48) verschwenkbar sind.

15. Verwendung nach Anspruch 14, **dadurch gekennzeichnet, dass** die Übertragungselemente (17a, 17b) einer Gruppe unabhängig voneinander verschwenkbar sind.

16. Verfahren zum Übertragen von stabförmigen Artikeln (10, 11) der Tabak verarbeitenden Industrie von Aufnahmen (16) einer ersten Transportvorrichtung (13) zu Aufnahmen (16) einer zweiten Transportvorrichtung (15) unter Verwendung von Übertragungselementen (17a, 17b), die an einem Ende eine Aufnahme (16) aufweisen, mit den folgenden Verfahrensschritten:
- Transportieren der Artikel (10, 11) in den Aufnahmen (16) der ersten Transportvorrichtung (13) in den Bereich einer ersten Übergabestation (52),
- Übergabe der Artikel (10, 11) in die Aufnahmen (16) der Übertragungselemente (17a, 17b), die sich im Bereich der ersten Übergabestation (52) befinden,
- Transportieren der Artikel (10, 11) in den Bereich einer zweiten Übergabestation (53),
- Übergabe der Artikel (10, 11) in die Aufnahmen (16) der zweiten Transportvorrichtung (15),
**dadurch gekennzeichnet, dass** bei der Übergabe der Artikel (10, 11) in der ersten Übergabestation (52) jeweils wenigstens zwei axial fluchtend angeordnete Artikel (10) in wenigstens zwei axial versetzt angeordnete Übertragungselemente (17a, 17b) übergeben werden, und dass zum Übergeben der Artikel (10) an die zweite Transportvorrichtung (15) die Aufnahmen (16) der axial fluchtend angeordneten Übertragungselemente (17a, 17b) voneinander wegbewegt werden, wobei die Übertragungselemente (17a, 17b) um eine gemeinsame Achse (48) verschwenkt werden.

17. Verfahren nach Anspruch 16, **dadurch gekennzeichnet, dass** die voneinander wegbewegten Aufnahmen (10) auf einen Abstand voneinander wegbewegt werden, der im wesentlichen dem Teilungsabstand (25) der zweiten Trommel (15) entspricht.

18. Verfahren nach Anspruch 16 oder 17, **dadurch gekennzeichnet, dass** die voneinander wegbewegten Aufnahmen (16) der Übertragungselemente (17a, 17b) beim Zuführen zur ersten Übergabestation (52) zueinander hinbewegt werden, bis diese miteinander fluchten.

19. Verfahren nach einem der Ansprüche 16 bis 18, **dadurch gekennzeichnet, dass** die Artikel (10, 10a, 10b) in in Umfangsrichtung der zweiten Transportvorrichtung (15) benachbarte Aufnahmen (16) übergeben werden.

20. Verfahren nach einem oder mehreren der Ansprüche 16 bis 19, **dadurch gekennzeichnet, dass** die in die zweite Transportvorrichtung (15) übergebenen Artikel (10, 10a, 10b) im folgenden queraxial gefluchtet werden.

## Claims

1. Transfer device (14) for transferring articles (10, 11) of the tobacco-processing industry from a first conveying device (13) to a second conveying device (15), the transfer device (14) comprising pivotal transfer elements (17a, 17b) each provided with a receptacle (16) for an article (10, 11) and being arranged one behind the other in the circumferential direction, **characterised in that** at least two respective transfer elements (17a, 17b) are arranged mutually axially offset, the transfer elements (17a, 17b) being pivotal about a common axis (48).

2. Transfer device (14) according to claim 1, **characterised in that** the at least two axially offset transfer elements (17a, 17b) are pivotal independently of each other.

3. Transfer device (14) according to either claim 1 or claim 2, **characterised in that** the respective axially offset transfer elements (17a, 17b) define planes (50, 51), one cam body (21a, 21b) being provided per plane (50, 51), by means of which the transfer elements (17a, 17b) of a plane (50, 51) associated with the respective cam body (21a, 21b) can be pivoted.

4. Transfer device (14) according to any one of claims 1 to 3, **characterised in that** it comprises a rotatable drum (14).

5. Transfer device (14) according to either claim 3 or claim 4, **characterised in that** at least one cam body (21a, 21b) is configured in such a way that on a movement of the transfer elements (17a, 17b) toward a first transfer station (52), in which receiving of articles (10, 11) via transfer elements (17a, 17b) of the transfer device is possible, the transfer elements (17a, 17b) can be pivoted in the direction of rotation (54) or in the direction of the first transfer station (52).

6. Transfer device (14) according to claim 5, **characterised in that** the at least one cam body (21a, 21b) is configured in such a way that, during the transfer (52), the transfer elements (17a, 17b) can be pivoted counter to the direction of rotation (54).

7. Transfer device (14) according to any one or more of claims 3 to 6, **characterised in that** the cam bodies (21a, 21b) are configured in such a way that, at least partially, an asynchronous movement of the transfer elements (17a, 17b) is possible.

8. Transfer device (14) according to claim 7, **characterised in that**, on a movement toward a second transfer station (53), in which delivery of articles (10a, 10b) via the transfer elements (17a, 17b) is possible, at least one transfer element (17a, 17b) can be pivoted in the direction of the second transfer station (53), so staggering of the articles (10a, 10b) is possible.

9. Transfer device (14) according to any one or more of claims 5 to 8, **characterised in that** the cam bodies (21a, 21b) associated with the planes (50, 51) are identical at least in the region of the first transfer station (52).

10. Staggering device for staggering rod-shaped articles (10, 11) of the tobacco-processing industry, comprising at least one first conveying device (13) having receptacles for at least two respective axially aligned rod-shaped articles and a second conveying device (15) having receptacles for a respective rod-shaped article, **characterised in that** a transfer device (14) is provided between the first conveying device (13) and the second conveying device (15), having transfer elements (17a, 17b) for receiving the at least two axially aligned articles (10, 10a, 10b) and for staggered delivery of the articles (10a, 10b), the transfer elements (17a, 17b) being pivotal about a common axis (48).

11. Staggering device according to claim 10, **characterised in that** an alignment device (26) for laterally aligning the articles (10a, 10b) deposited into the second conveying device (15) is provided.

12. Staggering device according to claim 10 or claim 11, **characterised in that** the transfer device (14) is constructed according to any one or more of claims 1 to 9.

13. Machine for producing rod-shaped articles of the tobacco-processing industry, comprising at least one transfer device (14) according to any one or more of claims 1 to 9 and/or comprising at least one staggering device according to any one of claims 10 to 12.

14. Use of a plurality of transfer element groups arranged one behind the other in the circumferential direction of a transfer device for transferring rod-shaped articles (10, 11) of the tobacco-processing industry, wherein the transfer element groups each comprise at least two mutually axially offset and pivotal transfer elements (17a, 17b), wherein the transfer elements (17a, 17b) are pivotal about a common axis (48).

15. Use according to claim 14, **characterised in that** the transfer elements (17a, 17b) of a group are pivotal independently of each another.

16. Method for transferring rod-shaped articles (10, 11) of the tobacco-processing industry from receptacles (16) of a first conveying device (13) to receptacles (16) of a second conveying device (15) by using transfer elements (17a, 17b) comprising a receptacle (16) at one end, with the following method steps:
- conveying the articles (10, 11) in the receptacles (16) of the first conveying device (13) into the region of a first transfer station (52),
- transferring the articles (10, 11) into the receptacles (16) of the transfer elements (17a, 17b) which are located in the region of the first transfer station (52),
- conveying the articles (10, 11) into the region of a second transfer station (53),
- transferring the articles (10, 11) into the receptacles (16) of the second conveying device (15),
**characterised in that** when transferring the articles (10, 11) in the first transfer station (52) at least two axially aligned articles (10) in each case are transferred in at least two axially offset transfer elements (17a, 17b), and **in that** to transfer the articles (10) to the second conveying device (15) the receptacles (16) of the axially aligned transfer elements (17a, 17b) are moved away from each other, the transfer elements (17a, 17b) being pivoted about a common axis (48).

17. Method according to claim 16, **characterised in that** the receptacles (10) moved away from each other are moved away to be at a distance from each other that substantially corresponds to the division spacing (25) of the second drum (15).

18. Method according to claim 16 or claim 17, **characterised in that**, as they are fed to the first transfer station (52), the receptacles (16), which have been moved away from each other, of the transfer elements (17a, 17b) are moved toward each other until they are aligned with each other.

19. Method according to any one of claims 16 to 18, **characterised in that** the articles (10, 10a, 10b) are transferred into receptacles (16) which are adjacent in the circumferential direction of the second conveying device (15).

20. Method according to any one or more of claims 16 to 19, **characterised in that** the articles (10, 10a, 10b) transferred into the second conveying device (15) are subsequently laterally aligned.

## Revendications

1. Dispositif de transfert (14) pour le transfert d'articles (10, 11) de l'industrie de tabac d'un premier dispositif de transport (13) à un second dispositif de transport (15), le dispositif de transfert (14) comprenant des éléments de transfert (17a, 17b) pouvant basculer, pourvus chacun d'un logement (16) pour un article (10 11) et disposés les uns derrière les autres dans le sens périphérique, **caractérisé en ce que** respectivement au moins deux éléments de transfert (17a, 17b) sont disposés de façon décalée sur un plan axial l'un par rapport à l'autre, les éléments de transfert (17a, 17b) pouvant basculer autour d'un axe (48) commun.

2. Dispositif de transfert (14) selon la revendication 1, **caractérisé en ce que** les au moins deux éléments de transfert (17a, 17b) disposés de façon décalée sur un plan axial peuvent basculer indépendamment l'un de l'autre.

3. Dispositif de transfert (14) selon la revendication 1 ou 2, **caractérisé en ce que** les éléments de transfert (17a, 17b) disposés respectivement de façon décalée sur un plan axial définissent des plans (50, 51), un corps à cames (21a, 21b) étant prévu par plan (50, 51), corps au moyen duquel les éléments de transfert (17a, 17b) d'un plan (50, 51) attribué au corps à cames (21a, 21b) respectif peuvent basculer.

4. Dispositif de transfert (14) selon l'une quelconque des revendications 1 à 3, **caractérisé en ce que** celui-ci comprend un tambour ( 14) rotatif.

5. Dispositif de transfert (14) selon la revendication 3 ou 4, **caractérisé en ce qu'**au moins un corps à cames (21a, 21b) est conçu de telle sorte que, lors d'un déplacement des éléments de transfert (17a, 17b) en direction d'une première station de transfert (52), lors duquel une réception d'articles (10, 11) par des éléments de transfert (17a, 17b) du dispositif de transfert est rendue possible, les éléments de transfert (17a, 17b) peuvent basculer dans le sens de rotation (54) ou en direction de la première station de transfert (52).

6. Dispositif de transfert (14) selon la revendication 5, **caractérisé en ce que** le au moins un corps à cames (21a, 21b) est conçu de telle sorte que les éléments de transfert (17a, 17b) peuvent basculer pendant le transfert (52) dans le sens opposé au sens de rotation (54).

7. Dispositif de transfert (14) selon l'une quelconque ou plusieurs des revendications 3 à 6, **caractérisé en ce que** les corps à cames (21a, 21b) sont conçus de telle sorte qu'un déplacement asynchrone des éléments de transfert (17a, 17b) est rendu possible au moins partiellement.

8. Dispositif de transfert (14) selon la revendication 7, **caractérisé en ce qu'**au moins un élément de transfert (17a, 17b) peut basculer en direction de la seconde station de transfert (53) lors d'un déplacement en direction d'une seconde station de transfert (53), lors duquel une distribution d'articles (10a, 10b) est rendue possible par les éléments de transfert (17a, 17b), de telle sorte qu'un échelonnement des articles (10a, 10b) est rendu possible.

9. Dispositif de transfert (14) selon l'une quelconque ou plusieurs des revendications 5 à 8, **caractérisé en ce que** les corps à cames (2 1a, 21 b) attribués aux plans (50, 51) sont formés de façon identique au moins dans la zone de la première station de transfert (52).

10. Dispositif d'échelonnement pour l'échelonnement d'articles (10, 11) en forme de barres dans l'industrie du tabac, comprenant au moins un premier dispositif de transport (13) avec des logements pour respectivement au moins deux articles en forme de barre et alignés dans le sens axial et un second dispositif de transport (15) avec des logements pour respectivement un article en forme de barre, **caractérisé en ce qu'**un dispositif de transfert (14) est prévu entre le premier dispositif de transport (13) et le second dispositif de transport (15), avec des éléments de transfert (17a, 17b) pour la réception des au moins deux articles (10, 10a, 10b) alignés axialement et pour la distribution échelonnée des articles (10a, 10b), les éléments de transfert (17a, 17b) pouvant basculer autour d'un axe (48) commun.

11. Dispositif d'échelonnement selon la revendication 10, **caractérisé en ce qu'**un dispositif d'alignement (26) est prévu pour l'alignement axial transversal des articles (10a, 10b) distribués dans le second dispositif de transport (15).

12. Dispositif d'échelonnement selon la revendication 10 ou 11, **caractérisé en ce que** le dispositif de transfert (14) est conçu selon une ou plusieurs des revendications 1 à 9.

13. Machine pour la fabrication de produits en forme de barre de l'industrie du tabac comprenant au moins un dispositif de transfert (14) selon l'une quelconque ou plusieurs des revendications 1 à 9 et/ou avec au moins un dispositif d'échelonnement selon l'une quelconque des revendications 10 à 12.

14. Utilisation de plusieurs groupes d'éléments de transfert disposés dans le sens périphérique d'un dispositif de transfert les uns derrière les autres pour le transfert d'articles (10, 11) en forme de barre de l'industrie du tabac, les groupes d'éléments de transfert comprenant respectivement au moins deux éléments de transfert (17a, 17b) basculant et disposés de façon décalée axialement l'un par rapport à l'autre, les éléments de transfert (17a, 17b) pouvant basculer autour d'un axe (48) commun.

15. Utilisation selon la revendication 14, **caractérisé en ce que** les éléments de transfert (17a, 17b) d'un groupe peuvent basculer indépendamment l'un de l'autre.

16. Procédé pour le transfert d'articles (10, 11) en forme de barre de l'industrie du tabac de logements (16) d'un premier dispositif de transport (13) à des logements (16) d'un second dispositif de transport (15) avec l'utilisation d'éléments de transfert (17a, 17b), qui présentent sur une extrémité un logement (16), avec les étapes de procédé suivantes :
- transport des articles (10, 11) dans les logements (16) du premier dispositif de transport (13) dans la zone d'une première station de transfert (52),
- transfert des articles (10, 11) dans les logements (16) des éléments de transfert (17a, 17b) qui se trouvent dans la zone de la première station de transfert (52),
- transport des articles (10, 11) dans la zone d'une seconde station de transfert (53),
- transfert des articles (10, 11) dans les logements (16) du second dispositif de transport (15),
**caractérisé en ce que**, lors du transfert des articles (10, 11) dans la première station de transfert (52), respectivement au moins deux articles (10) disposés de façon alignée axialement sont transférés dans au moins deux éléments de transfert (17a, 17b) disposés de façon décalée axialement, et **en ce que** pour le transfert des articles (10, 11) au second dispositif de transport (15), les logements (16) des éléments de transfert (17a, 17b) disposés de façon alignée axialement sont déplacés en s'éloignant les uns des autres, les éléments de transfert (17a, 17b) étant basculés autour d'un axe (48) commun.

17. Procédé selon la revendication 16, **caractérisé en ce que** les logements (10) deplacés en s'éloignant les uns des autres sont déplacés à une distance qui correspond sensiblement à l'intervalle de séparation (25) du second tambour (15).

18. Procédé selon la revendication 16 ou 17, **caractérisé en ce que** les logements (16), déplacés en s'éloignant les uns des autres, des éléments de transfert (17a, 17b) sont déplacés en direction les uns des autres lors de l'arrivée à la première station de transfert (52) jusqu'à ce que ces éléments soient alignés les uns avec les autres.

19. Procédé selon l'une quelconque des revendications 16 à 18, **caractérisé en ce que** les articles (10, 10a, 10b) sont transmis dans des logements (16) voisins dans le sens périphérique du second dispositif de transport (15).

20. Procédé selon l'une quelconque ou plusieurs des revendications 16 à 19, **caractérisé en ce que** les articles (10, 10a, 10b) transférés dans le second dispositif de transport (15) sont alignés par la suite sur un plan axial transversal.
